# EUROPÄISCHE PATENTSCHRIFT

(11) **EP 2 354 475 B1**
(45) Veröffentlichungstag und Bekanntmachung des Hinweises auf die Patenterteilung: **01.02.2023**
(21) Anmeldenummer: 10015706.4
(22) Anmeldetag: 16.12.2010
(51) Int. Cl.: F01K 7/00, F01K 23/06, F01B 17/04, F01K 7/36

(54) **Verfahren zum Betrieb eines Kolbenexpanders eines Dampfmotors**
Method for operating a piston expander of a steam motor
Procédé de fonctionnement d'un piston à expansion d'un moteur à vapeur

(30) Priorität: 05.02.2010 AT 1602010
(43) Veröffentlichungstag der Anmeldung: 10.08.2011
(73) Patentinhaber: MAN Truck & Bus SE, 80995 München (DE)
(72) Erfinder: Almbauer, Raimund, Prof.Dr., 8042 Graz (AT)
(74) Vertreter: v. Bezold & Partner Patentanwälte - PartG mbB

(56) Entgegenhaltungen:
- DE-A1-102007 049 464
- DE-C1- 19 847 742
- US-A- 1 227 836
- US-A1- 2009 056 331

## Beschreibung

### Technisches Gebiet:

Die Erfindung betrifft ein Verfahren zum Betrieb eines Kolbenexpanders, bei dem aus einer Dampfzuführung Frischdampf durch ein Einlassventil in einen Zylinderraum geleitet wird, der in den Zylinderraum eingeleitete Frischdampf im Arbeitstakt aufgrund einer Bewegung eines Kolbens vom oberen zum unteren Totpunkt entspannt wird und der entspannte Dampf nach Erreichen des unteren Totpunktes aus einer verschließbaren Auslassöffnung in eine Dampfabführung geleitet wird.

### Stand der Technik:

Um Kraftstoffeinsparungen, insbesondere bei mobilen Verbrennungskraftmaschinen, wie etwa Kraftfahrzeugverbrennungsmotoren, realisieren zu können, werden derzeit vornehmlich zwei technische Lösungen priorisiert. Neben dem Einsatz unterschiedlicher Hybridkonzepte, die sich vor allem für den Stadt- und Verteilerverkehr aufgrund der dort vorkommenden Brems- und Beschleunigungsvorgänge anbieten, sind ferner Wärmerückgewinnungssysteme bekannt, die die Abwärme einer Verbrennungskraftmaschine nutzen, um zusätzliche Antriebsenergie bereitzustellen. Derartige Systeme zur Abwärmenutzung bieten sich bei mobilen Verbrennungskraftmaschinen vor allem für Fahrzeuge an, die im Fernverkehr betrieben werden.

In derartigen Abwärmenutzungssystemen wird die im Bereich der Verbrennungskraftmaschine und / oder in der Abgasabführung anfallende Abwärme zumindest teilweise an einen sekundären Wärmekreislauf übertragen. In dem sekundären Wärmekreislauf wird ein Wärmeträgerfluid umgewälzt und hierbei üblicherweise in einem Verdampfer zumindest teilweise verdampft, der Dampf in einer Expansionseinheit, beispielsweise in einem Kolbenexpander, entspannt und schließlich in einem Kondensator wieder verflüssigt. Die mit der Expansionseinheit erzeugte mechanische Arbeit wird als zusätzliche Arbeit dem Antriebssystem, insbesondere einem Fahrzeugantriebssystem, zugeführt. Genauso ist es denkbar, die durch Abwärmenutzung gewonnene mechanische Arbeit zum Antrieb anderer Komponenten, wie etwa eines Gebläses oder eines Verdichters, oder zur Erzeugung elektrischer Energie zu nutzen.

In diesem Zusammenhang ist aus der DE 10 2006 043 139 A1 ein Wärmerückgewinnungssystem für einen Verbrennungsmotor bekannt. Mit Hilfe des beschriebenen Systems wird dem Fahrzeug zusätzliche Antriebsenergie aus der Abwärme der Verbrennungskraftmaschine und / oder der Abgasanlage zur Verfügung gestellt. Nach Entspannung des dampfförmigen Arbeitsmediums im Expander wird das Arbeitsmedium des sekundären Wärmekreislaufs in einen Kondensator gefördert, in dem es unter Wärmeabgabe verflüssigt wird, so dass der entsprechende Dampfkreisprozess geschlossen ist.

Weiterhin ist aus der EP 2 154 400 A2 ein Kolben einer Hubkolbenexpansionsmaschine bekannt, bei dem ein Außendurchmesser des Kolbenhalses kleiner als ein Außendurchmesser des Kolbenkopfes und / oder des Kolbenschaftes ist und gleichzeitig die Länge des Kolbenhalses nahezu dem Hub des Kolbens im Einbauzustand entspricht. Mit der beschriebenen technischen Lösung ist es möglich, mit Hilfe verhältnismäßig einfacher konstruktiver Mittel eine effektive Nutzung der in dem Dampf enthaltenen Energie und somit der in einer Verbrennungskraftmaschine anfallenden Verlustwärme zu realisieren. Die beschriebene Konstruktion des Kolbens gewährleistet einen sanften Anlauf einer Kolbenexpansionsmaschine und eine effektive Trennung der Öl- und Dampfkreisläufe. Die effektive Trennung der Öl- und Dampfkreisläufe verhindert zuverlässig eine gegenseitige Verunreinigung der Kreisläufe durch Übertreten des jeweiligen Mediums.

Die aus dem Stand der Technik bekannten Dampf-Kolbenexpander werden üblicherweise im Zweitaktverfahren betrieben. Hierbei wird am oberen Totpunkt der Frischdampf über ein Einlassventil in einen Zylinder der Expandereinheit eingebracht und im folgenden Arbeitstakt wird der Dampf unter Abgabe von Arbeit entspannt. Schließlich wird im unteren Totpunkt das Auslassventil geöffnet und während des Ausschiebetaktes durch Bewegung des Kolbens vom unteren zum oberen Totpunkt der entspannte Dampf aus dem Zylinder ausgeschoben. Bei Erreichen des oberen Totpunktes schließt das Auslassventil und der entsprechende Kreisprozess beginnt von neuem. In Abhängigkeit der Frischdampfparameter sowie des Gegendrucks auf der Auslassseite muss das Verdichtungsverhältnis derart ausgelegt werden, dass das Arbeitsmedium im Arbeitstakt auf ein geeignetes Niveau entspannt wird.

Bei zu geringem Verdichtungsverhältnis weist das Arbeitsmedium beim Öffnen des Auslassventils einen Überdruck gegenüber dem Gegendruck in der Auslassleitung auf, was sich aufgrund der potenziellen Möglichkeit, eine größere Entspannung zu erreichen, negativ auf den Wirkungsgrad des Kreisprozesses auswirkt. Wird das Verdichtungsverhältnis hingegen zu groß ausgelegt, wird das Arbeitsmedium auf einen Druck unterhalb des Gegendrucks in der Auslassleitung entspannt, was das Ausschieben des entspannten Dampfs erschwert und sich wiederum negativ auf den Wirkungsgrad des Kreisprozesses auswirkt.

Der Einsatz von Dampf-Kolbenexpandern bei der Nutzung von Abwärme von Verbrennungskraftmaschinen erfordert eine komplexe Konstruktion. Um allen Anforderungen bzgl. Gewicht, Kosten, Haltbarkeit sowie notwendigem Service erfüllen zu können, werden in der Regel stehende Ventile verwendet. Durch diese Maßnahme entsteht im oberen Totpunkt ein Schadraum, der vergleichsweise groß ist und somit zu geringen geometrischen Verdichtungsverhältnissen führt. Hierdurch ergibt sich oftmals das Problem, dass nicht einmal der Schadraum hinreichend mit Frischdampf gefüllt werden darf.

Aus der DE 10 2007 049 464 A1 ist eine mit Gasdruck betriebene Kolbenmaschine bekannt. Über einen Auslassschlitz kann Dampf nach seiner Expansion abströmen.

Die US 2009/0056331 A1 offenbart eine hocheffiziente integrierte Wärmekraftmaschine, die aus einer Doppelverbund-Zylinderstruktur besteht, wobei der erste Zylinder der primäre Verbrennungs- und/oder Expansionszylinder ist und der zweite Zylinder der sekundäre Verbrennungs- und/oder Expansionszylinder ist. Arbeitshübe, die durch Ausdehnungen verschiedener Arbeitsfluide wie Luft-Kraftstoff-Verbrennungsprodukte, Dampf und Druckluft angetrieben werden, sind in einem Motorblock integriert. Es gibt u. a. einen Abluftkanal im unteren Bereich des Zylinders.

Die US 1,227,836 offenbart eine einfachwirkende Dampfmaschine. Um einen unwirksamen Auslasswinkel zu vermeiden, kann die Verbindung zwischen Zylinder und Kondensator ganz oder teilweise rechtwinklig zur Zylinderachse unmittelbar über dem Kolben in seiner untersten Position gebohrt sein.

Die DE 198 47 742 C1 offenbart eine Dampfmaschine mit einer Einrichtung zur Erzeugung von Dampf und eine Kolben-Zylinder-Einheit zur Erzeugung eines Drehmoments mit Hilfe des Dampfes. Erst im Bereich des unteren Totpunkts wird ein Auslassventil geöffnet und der abgekühlte Dampf ausgestoßen.

Ausgehend vom bekannten Stand der Technik und dem geschilderten Problem liegt der Erfindung die Aufgabe zugrunde, ein Verfahren zum Betrieb einer Dampf-Kolbenexpandereinheit anzugeben, die mit einem vergleichsweise hohen Wirkungsgrad betreibbar ist. Das anzugebende Verfahren soll insbesondere die für eine Füllung des Kolbens benötigte Frischdampfmenge reduzieren, ohne dass hierdurch der Wirkungsgrad des Kreisprozesses erheblich verringert wird.

Die zuvor beschriebene Aufgabe wird mit Hilfe eines Verfahrens gemäß Anspruch 1 gelöst. Vorteilhafte Ausführungsformen der Erfindung sind Gegenstand der abhängigen Ansprüche und werden in der folgenden Beschreibung unter teilweiser Bezugnahme auf die Figuren näher erläutert.

Erfindungsgemäß ist ein Verfahren zum Betrieb eines Kolbenexpanders, bei dem aus einer Dampfzuführung Frischdampf durch ein Einlassventil in einen Zylinderraum geleitet wird, der in den Zylinderraum eingeleitete Frischdampf im Arbeitstakt aufgrund einer Bewegung eines Kolbens vom oberen zum unteren Totpunkt entspannt wird und der entspannte Dampf zumindest teilweise aus einer verschließbaren Auslassöffnung in eine Dampfabführung geleitet wird, derart weitergebildet worden, dass die Auslassöffnung bei oder nach Erreichen des unteren Totpunkts geöffnet und anschließend geschlossen wird, bevor der Kolben im Ausschubtakt den oberen Totpunkt erreicht.

Erfindungsgemäß wird die Auslassöffnung im Ausschubtakt in einem Bereich eines Kurbelwellenwinkels von 70° bis 100° nach dem unteren Totpunkt geschlossen.

Grundsätzlich ist die Reduktion der Frischdampfmenge pro Zyklus des Arbeitsprozesses auf zwei Arten möglich. Einerseits ist es denkbar, das Einlassventil nur solange und soweit zu öffnen, dass im Zylinder nicht der Frischdampfdruck erreicht wird. In diesem Fall drosselt das Einlassventil den Frischdampf auf einen geringeren Druck als den Frischdampfdruck. Diese Reduzierung des Drucks führt allerdings zu einer entscheidenden Reduzierung des Wirkungsgrades. Aus diesem Grund macht das erfindungsgemäße Verfahren von einer zweiten Möglichkeit zur Reduktion der Frischdampfmenge pro Zyklus Gebrauch. Hierbei ist die Auslassöffnung nicht während des gesamten Ausschubtaktes, also während der Zeit, in der sich der Kolben vom unteren zum oberen Totpunkt bewegt, geöffnet, sondern die Auslassöffnung wird deutlich bevor der Kolben den oberen Totpunkt erreicht geschlossen. Durch diese Maßnahme wird erreicht, dass eine erhebliche Menge bereits entspannten Dampfs im Zylinder verbleibt und nicht in die Dampfabführung abgeleitet wird.

Dieser im Zylinder verbleibende Restdampf wird auf vorteilhafte Weise im Ausschubtakt durch die Bewegung des Kolbens zum oberen Totpunkt komprimiert. Dies führt dazu, dass beim Öffnen des Einlassventils bereits ein deutlich erhöhter Druck im Vergleich zu dem ansonsten ohne Kompression des Restdampfes im Zylinder herrschenden Gegendrucks vorhanden ist. Aufgrund des gegenüber dem üblichen Gegendruck erhöhten Drucks innerhalb des Zylinders wird ebenfalls nur eine vergleichsweise kleine Frischdampfmenge in den Zylinder eingeleitet. Nichtsdestotrotz wird durch die Eindüsung des Frischdampfes der sich im Schadvolumen des Zylinders ausbildende Mischdampf auf einen Druck gebracht, der dem Frischdampfdruck entspricht. Der Frischdampfdruck wird hierbei durch eine weitere Kompression des bereits vorgespannten Restdampfes innerhalb des Schadvolumens des Zylinders erreicht, wobei sich der Zustand des Mischdampfs nach Eindüsung des Frischdampfes in Abhängigkeit der Zustände des vorkomprimierten Restdampfes und des Frischdampfs einstellt. Dieser Mischdampfdruck lässt sich unabhängig von der Wahl eines geeigneten Verdichtungsverhältnisses erzielen.

Durch das erfindungsgemäße Verfahren zum Betrieb eines Kolbenexpanders wird auf vorteilhafte Weise erreicht, dass der Wirkungsgrad des Expanders vergleichsweise hoch ist und gleichzeitig ein moderater Druckanstieg innerhalb des Zylinders erreicht wird. Der moderate Druckanstieg ist darauf zurückzuführen, dass dieser über eine längere Zeitspanne verwirklicht wird, da zunächst der Restdampf vorgespannt und erst im Anschluss hieran durch Eindüsen von Frischdampf auf das Frischdampfdruckniveau komprimiert wird.

Das Einlassventil wird bevorzugt geöffnet, sobald der Kolben den oberen Totpunkt erreicht und wird bis zu einem Kurbelwellenwinkel von etwa 30° nach oberen Totpunkt geöffnet gehalten. Der große Vorteil des erfindungsgemäßen Verfahrens beruht darauf, dass sich im Schadvolumen zwei Dämpfe mischen, nämlich der Frischdampf sowie der vorverdichtete Restdampf, die exergetisch vergleichsweise ähnlich sind.

Bei der Ausführung des erfindungsgemäßen Verfahrens wird weiterhin bevorzugt sichergestellt, dass in einem Zeitraum zwischen dem Schließen der Auslassöffnung und dem darauffolgenden Schließen des Einlassventils ein Mischdampf durch die Zufuhr des Frischdampfes in den Zylinderraum, insbesondere das Schadvolumen des Zylinderraums, erzeugt wird, dessen Mischdampfdruck zumindest annähernd dem Frischdampfdruck entspricht. Der vergleichsweise hohe Mischdampfdruck Der Frischdampfdruck wird hierbei durch eine weitere Kompression des bereits vorgespannten Restdampfes innerhalb des Schadvolumens des Zylinders erreicht, wobei sich der Zustand des Mischdampfs nach Eindüsung des Frischdampfes in Abhängigkeit der Zustände des vorkomprimierten Restdampfes und des Frischdampfs einstellt. Durch das Mischen des Frischdampfes mit dem vorgespannten Restdampf wird somit ein Mischdampf mit einer gegenüber den üblichen Verhältnissen erhöhten Enthalpie erzeugt. Diese Maßnahme erhöht auf verhältnismäßig einfache Weise den Wirkungsgrad des Kreisprozesses.

Im Folgenden wird die Erfindung anhand von Figuren ohne Beschränkung des allgemeinen Erfindungsgedankens näher erläutert. Es zeigen:
- Figur 1:: Ventilerhebungskurve der Auslassöffnung;
- Figur 2:: Druckverlauf im Zylinder sowie
- Figur 3:: Schemadarstellungen eines 2-Takt-Dampfexpanders.

In Figur 1 ist der Hub eines Ventils in einer Auslassöffnung des Zylinders eines Dampfexpanders dargestellt. Hierbei werden die Funktionskurven a, b, c des Ventilhubes über den Kurbelwellenwinkel in Bezug auf drei verschiedene Ventilsteuerungen angegeben. Das Erreichen des unteren sowie des oberen Totpunktes wird jeweils durch eine vertikal verlaufende Linie bei etwa 182° bzw. 361° Kurbelwellenwinkel angegeben. Die durchgezogene dünne Funktionskurve a sowie die punktlinierte Kurve b zeigen jeweils den Hub des Auslassventils bei bekannten Standardverfahren. Die als dicke Linie ausgeführte dritte Funktionskurve c zeigt den Ventilhub des Auslassventils bei Nutzung des erfindungsgemäßen Verfahrens zum Öffnen und Schließen des Auslassventils.

Deutlich zu erkennen ist, dass bei einem Ventilhub des Auslassventils gemäß der Funktionskurven a, b das Auslassventil über einen vergleichsweise weiten Bereich zwischen dem unteren und dem oberen Totpunkt des Kolbens geöffnet wird. Im Vergleich zur erfindungsgemäßen Öffnung des Auslassventils, die durch die dick gezeichnete Funktionskurve c wiedergegeben wird, wird das Auslassventil bei den Standardverfahren nicht nur länger, sondern auch weiter geöffnet. Im Gegensatz zu den bekannten Verfahren wird die Auslassöffnung bei Einsatz des erfindungsgemäßen Verfahrens bereits deutlich vor Erreichen des oberen Totpunktes wieder geschlossen. Durch die beschriebene Maßnahme wird der im Zylinder zu diesem Zeitpunkt befindliche Restdampf aufgrund der Fortbewegung des Kolbens bei geschlossenem Auslassventil in Richtung auf den oberen Totpunkt nicht ausgeschoben sondern komprimiert.

Eine nicht-erfindungsgemäße Ausführungsform wird in Figur 1 durch die Funktionskurve d verdeutlicht. Bei dieser technischen Lösung wird eine spezielle Gestaltung der Auslassöffnung verwendet. Hierbei sind in der Zylinderwand Schlitze vorgesehen, die eine Verbindung zwischen dem Zylinderinnenraum und einer Dampfabführung herstellen, sobald die Kolbenkante im Expansionstakt den Schlitz überstreicht. Im Ausschubtakt wird der wenigstens eine Schlitz wieder verschlossen, sobald die Kolbenkante den Schlitz aufgrund der entgegen gesetzten Bewegung des Kolbens erneut überstrichen hat. In dem dargestellten Fall wird der wenigstens eine Schlitz bei einem Kurbelwellenwinkel von etwa 20° vor Erreichen des unteren Totpunkts geöffnet und bei einem Kurbelwellenwinkel von etwa 20° nach dem unteren Totpunkt wieder geschlossen.

In Ergänzung zu dem in Figur 1 dargestellten Verlauf des Hubes des Auslassventils während der Bewegung eines Kolbens, werden in Figur 2 die Druckverläufe für die drei in Figur 1 dargestellten Verfahren zum Schließen der Auslassöffnung dargestellt. Deutlich zu erkennen ist, dass bei den Standardverfahren a, b ein sehr schneller Druckanstieg kurz vor Erreichen des oberen Totpunktes erfolgt. Im Vergleich hierzu ist der Druckanstieg bei einem frühzeitigen Schließen des Auslassventils, also deutlich bevor der Kolben den oberen Totpunkt erreicht, sehr sanft. Dies ist darauf zurückzuführen, dass bei einem frühzeitigen Schließen des Auslassventils der Druck im Zylinder kontinuierlich durch die Kompression des Restdampfes ansteigt, während bei Einsatz der Standardverfahren a, b der Druck erst sehr kurz vor Erreichen des oberen Totpunktes, insbesondere etwa 10° Kurbelwellenwinkel vor Erreichen des oberen Totpunktes, ansteigt.

In Bezug auf die in Verbindung mit der Funktionskurve d in Figur 1 dargestellte Schlitzsteuerung der Auslassöffnung wird darauf hingewiesen, dass der Druck innerhalb des Zylinders im Ausschubtakt in Abhängigkeit der Gestaltung der Schlitze, insbesondere ihrer geometrischen Form, ansteigt. Im Vergleich zu einer Ventilsteuerung wird der Druckanstieg in den meisten Fällen weniger sanft erfolgen, die entsprechende Druckverlaufskurve somit in diesem Bereich einen etwas steileren Verlauf aufweisen.

In Figur 3 ist schematisch der Aufbau eines Dampfexpanders dargestellt. Da ein entsprechender Dampfexpander üblicherweise im Zweitaktaktverfahren betrieben wird, sind Kurbelwellen und Nockenwellendrehzahl gleich, so dass die Einlass- und Auslassventile mittels einer entsprechenden, an der Kurbelwelle vorgesehenen Kurbelwange betätigt werden. Eine derartige Ausführung bietet vor allem den Vorteil, dass weder eine zusätzliche Nockenwelle noch ein entsprechender Antrieb benötigt wird. Selbstverständlich ist es grundsätzlich denkbar, zusätzlich zur Kurbelwelle auch bei einem im Zweitaktverfahren betriebenen Dampfkolbenexpander eine zusätzliche Nockenwelle vorzusehen.

Wie die vorigen Ausführungen gezeigt haben, betrifft die Erfindung ein Verfahren zum geeigneten Betätigen von Ein- bzw. Auslassventilen einer Kolbenmaschine zur Dampfentspannung. Hierzu sind in Figur 3 schematisch drei technische Möglichkeiten dargestellt, mit denen die Betätigung der Ventile 4, 5 realisierbar ist. Mit jeder der der drei möglichen Ventilbetätigungen kann das erfindungsgemäße Verfahren, das sich in der Hauptsache auf den Zeitpunkt des Öffnens sowie des Schließens der Ventile 4, 5 bezieht, durchgeführt werden.

Die in Figur 3 abgebildeten, für die Realisierung des erfindungsgemäßen Verfahrens wesentlichen Bauteile eines Dampfkolbenexpanders sind die Kurbelwelle 1, die Nockenwelle 2 mit den angeformten Nocken 3, das Einlassventil 4, das Auslassventil 5, der Positionssensor 6 sowie eine Betätigungseinheit 7. Je nachdem, welche konstruktive Ausführung für den Dampfmotor gewählt wird, erfolgt die Betätigung der Ventile über die Kurbelwelle 1 (Fig. 3a), über die Nockenwelle 2 (3b) oder die weitere Betätigungseinheit (7), die elektrisch, hydraulisch oder pneumatisch angetrieben sein kann. Bei Verwendung einer weiteren Betätigungseinheit 7, die sich vor allem dadurch auszeichnet, das keine mechanische Verbindung zwischen der Kurbelwelle 1 und dem Einlass- bzw. Auslassventil besteht, sind ferner ein Positionssensor 6 an der Kurbelwelle sowie eine Steuereinheit 10 vorgesehen. Mit Hilfe des Positionssensors 6 wird die momentane Position der Kurbelwelle 1 ermittelt und ein entsprechender Wert als Eingangsgröße der Steuereinheit zugeleitet. In der Steuereinheit 10 wird dieser Wert verarbeitet und eine Ausgangsgröße generiert, unter deren Zugrundelegung die Betätigung des Einlass- bzw. Auslassventils 4, 5 durch die Betätigungseinheit 7 erfolgt.

Allen drei in Figur 3 dargestellten Ventilbetätigungsmechanismen ist gemein, dass Frischdampf über eine Dampfzufuhr 8 zum Einlassventil 4 gefördert wird. Das Öffnen des Einlassventils erfolgt entweder durch eine Kurbelwange der Kurbelwelle (Fig. 3a), eine Nocke 3 der Nockenwelle 2 (Fig. 3b) oder durch die Betätigungseinrichtung 7 sobald sich der Kolben 9 im oberen Totpunkt befindet. Bei Erreichen des oberen Totpunkts befindet sich innerhalb des verbliebenen Zylindervolumens, dem sogenannten Schadvolumen, komprimierter Restdampf, der nach der Entspannung nicht ausgeblasen, sondern erneut komprimiert worden ist. Nach Öffnung des Einlassventils 4 strömt Frischdampf in das Schadvolumen, wobei aufgrund des Einströmens von Frischdampf auch eine Kompression des im Schadvolumen des Zylinders befindlichen, vorgespannten Restdampfes stattfindet. Der sich im Zylinder bildende Mischdampf verfügt schließlich über einen Druck der zumindest nahezu dem Frischdampfdruck in der Dampfzuführung 8 entspricht. Der Frischdampfdruck wird hierbei durch eine weitere Kompression des bereits vorgespannten Restdampfes innerhalb des Schadvolumens des Zylinders erreicht, wobei sich der Zustand des Mischdampfs nach Eindüsung des Frischdampfes in Abhängigkeit der Zustände des vorkomprimierten Restdampfes und des Frischdampfs einstellt.

Bei einem Kurbelwellenwinkel von etwa 30° nach dem oberen Totpunkt wird das Einlassventil 4 wieder geschlossen. Aufgrund des im Zylinder befindlichen komprimierten Mischdampfs wird der Kolben 9 im Arbeitstakt nun in Richtung des unteren Totpunkts bewegt, so dass der Dampf entspannt wird. Bei Erreichen des unteren Totpunktes wird eine Auslassöffnung 5 geöffnet. Bei einer nicht-erfindungsgemäßen Variante ist diese als Schlitz 11 in der Zylinderwand ausgeführt, die freigegeben wird, sobald sich der Kolben 9 im Bereich des unteren Totpunkts befindet, wobei der Auslassschlitz durch Überstreichen der Kolbenkante bei einem Kurbelwellenwinkel von etwa 20° vor Erreichen des unteren Totpunkts freigegeben wird. Durch die freigegebene Auslassöffnung 5 bzw. den Auslassschlitz 11 entweicht nunmehr entspannter Mischdampf.

Sobald sich der Kolben 9 wieder in Richtung des oberen Totpunktes bewegt, wird die Auslassöffnung 5 geschlossen. Sofern die Auslassöffnung nicht über ein Auslassventil sondern über den bereits beschriebenen nicht-erfindungsgemäßen Schlitz, der bei etwa 20° vor Erreichen des unteren Totpunkts freigegeben wird, verfügt, wird dieser aufgrund der Bewegung des Kolbens im Ausschiebetakt und dem dadurch bedingten Überstreichen der Kolbenkante erneut geschlossen. Durch das Verschließen der Auslassöffnung 5 bzw. des Auslasschlitzes 11 wird der Restdampf derart komprimiert, dass der Restdampfdruck bei Erreichen des oberen Totpunktes nur geringfügig geringer als der Frischdampfdruck ist. Der geringe Druckunterschied zwischen Rest- und Frischdampf bietet vor allem den Vorteil, dass bei der Eindüsung des Frischdampfes in das Schadvolumen des Zylinders Dämpfe mit einander gemischt werden, die exergetisch sehr ähnlich sind. Darüber hinaus werden die Bauteile des Zylinders, insbesondere das Einlassventil aufgrund der Komprimierung des Restdampfes und des damit verbundenen geringen Unterschieds zwischen Restdampf- und Frischdampfdruck vergleichsweise wenig beansprucht. Außerdem wird aufgrund der beschriebenen ersten möglichen Gestaltungsform der Auslassöffnung 5 kein Ventil zusätzlich zum Einlassventil 4 benötigt.

Nach Erreichen des oberen Totpunkts wird wiederum das Einlassventil 4 geöffnet und der geschilderte Kreisprozess beginnt von neuem.

In einer Variante zur Durchführung des erfindungsgemäßen Verfahrens ist auch in der Auslassöffnung 5 ein Ventil vorgesehen, das über eine Kurbelwange der Kurbelwelle 1, eine Nocke 3 der Nockenwelle 2 oder eine weitere Betätigungseinheit 7 betätigt wird. Bei einer derartigen konstruktiven Gestaltung der Auslassöffnung, wird das Auslassventil geöffnet, sobald der Kolben den unteren Totpunkt erreicht hat und bei einem Kurbelwellenwinkel von etwa 70° bis 100° nach dem unteren Totpunkt geschlossen. Nachdem das Auslassventil 5 geschlossen worden ist, wird der im Zylinder verbleibende Restdampf durch die Bewegung des Kolbens wiederum komprimiert, so dass hierdurch die bereits erwähnten Vorteile erzielt werden.

Abschließend wird darauf hingewiesen, dass aufgrund des bevorzugten Betriebs einer Dampfkolbenexpansionsmaschine im Zweitaktverfahren, die Ventile auf geeignete Weise mit Hilfe einer Kurbelwange (Fig. 3a) betätigt werden. Vorteilhaft an dieser konstruktiven Gestaltung ist vor allem, dass auf den Einsatz einer zusätzlichen Nockenwelle verzichtet werden kann.

### Bezugszeichenliste

- 1: Kurbelwelle
- 2: Nockenwelle
- 3: Nocke
- 4: Einlassventil
- 5: Auslassventil
- 6: Positionssensor
- 7: Betätigungseinheit
- 8: Dampfzufuhr
- 9: Kolben
- 10: Steuereinheit
- 11: Auslassschlitz

## Patentansprüche

1. Verfahren zum Betrieb eines Kolbenexpanders, bei dem aus einer Dampfzuführung (8) Frischdampf durch ein Einlassventil (4) in einen Zylinderraum geleitet wird, der in den Zylinderraum eingeleitete Frischdampf im Arbeitstakt aufgrund einer Bewegung eines Kolbens (9) vom oberen zum unteren Totpunkt entspannt wird und der entspannte Dampf nach Erreichen des unteren Totpunkts aus einer verschließbaren Auslassöffnung (5; 11) in eine Dampfabführung geleitet wird,
wobei die Auslassöffnung (5; 11) geöffnet wird, sobald sich der Kolben im Bereich des unteren Totpunkts befindet und anschließend geschlossen wird, bevor der Kolben im Ausschubtakt den oberen Totpunkt erreicht,
**dadurch gekennzeichnet,**
**dass** die Auslassöffnung (5) im Ausschubtakt in einem Bereich eines Kurbelwellenwinkels von 70° bis 100° nach dem unteren Totpunkt geschlossen wird.

2. Verfahren nach Anspruch 1,
**dadurch gekennzeichnet, dass** die Auslassöffnung (5, 11) bei einem Kurbelwellenwinkel von 20° vor Erreichen des unteren Totpunkts bis 20° nach Erreichen des unteren Totpunkts wenigstens einmal geöffnet wird.

3. Verfahren nach Anspruch 1 oder Anspruch 2,
**dadurch gekennzeichnet, dass** das Einlassventil (4) in einem Bereich einer Kurbelwellenstellung von 25° bis 35° nach Erreichen des oberen Totpunkts geschlossen wird.

4. Verfahren nach einem der Ansprüche 1 bis 3,
**dadurch gekennzeichnet, dass** in einem Zeitraum zwischen dem Schließen der Auslassöffnung (5; 11) und dem Schließen des Einlassventils (4) durch die Zufuhr des Frischdampfes in den Zylinderraum ein Mischdampf erzeugt wird, dessen Mischdampfdruck nahezu dem Frischdampfdruck entspricht.

5. Verwendung des Verfahrens nach einem der Ansprüche 1 bis 4, in einem Kolbenexpander eines Dampfkreislaufs, der mit Wärme aus einem Kühlkreislauf einer Verbrennungskraftmaschine versorgt wird.

6. Verwendung des Verfahrens nach einem der Ansprüche 1 bis 4, in einem Kolbenexpander eines Dampfkreislaufs, der mit Wärme aus einem Kühlkreislauf einer Kraftfahrzeug-Verbrennungskraftmaschine versorgt wird.

## Claims

1. A method for operating a piston expander, in the case of which method live steam is conducted out of a steam supply (8) through an inlet valve (4) into a cylinder space, the live steam which is introduced into the cylinder space is expanded in the work cycle on account of a movement of a piston (9) from the top dead centre to the bottom dead centre, and the relieved steam is conducted out of a closable outlet opening (5; 11) into a steam discharge after the bottom dead centre is reached, the outlet opening (5; 11) being opened as soon as the piston is situated in the region of the bottom dead centre, and is subsequently closed before the piston reaches the top dead centre in the discharge stroke, **characterized in that** the outlet opening (5) is closed in the discharge stroke in a range of a crankshaft angle of from 70° to 100° after the bottom dead centre.

2. The method according to Claim 1, **characterized in that** the outlet opening (5, 11) is opened at least once at a crankshaft angle of from 20° before the bottom dead centre is reached to 20° after the bottom dead centre is reached.

3. The method according to Claim 1 or 2, **characterized in that** the inlet valve (4) is closed in a range of a crankshaft position of from 25° to 35° after the top dead centre is reached.

4. The method according to one of Claims 1 to 3, **characterized in that** a mixed steam is produced by way of the feed of the live steam into the cylinder space in a time period between the closure of the outlet opening (5; 11) and the closure of the inlet valve (4), the mixed steam pressure of which mixed steam corresponds approximately to the live steam pressure.

5. The use of the method according to one of Claims 1 to 4, in a piston expander of a steam circuit which is supplied with heat from a cooling circuit of an internal combustion engine.

6. The use of the method according to one of Claims 1 to 4, in a piston expander of a steam circuit which is supplied with heat from a cooling circuit of a motor vehicle internal combustion engine.

## Revendications

1. Procédé d'exploitation d'un expanseur à piston, dans lequel de la vapeur fraîche est introduite dans une chambre de cylindre à partir d'une amenée de vapeur (8) à travers une soupape d'admission (4), la vapeur fraîche introduite dans la chambre de cylindre est détendue dans le cycle de travail en raison d'un mouvement d'un piston (9) du point mort supérieur au point mort inférieur et la vapeur détendue, après avoir atteint le point mort inférieur, est introduite à partir d'une ouverture de sortie (5 ; 11) pouvant être fermée dans une évacuation de vapeur,
l'ouverture de sortie (5 ; 11) étant ouverte dès que le piston se trouve dans la zone du point mort inférieur et étant ensuite fermée avant que le piston n'atteigne le point mort supérieur dans la phase d'éjection,
**caractérisé en ce que**
l'ouverture de sortie (5) est fermée dans la phase d'éjection dans une plage d'un angle de vilebrequin de 70° à 100° après le point mort inférieur.

2. Procédé selon la revendication 1, **caractérisé en ce que** l'ouverture de sortie (5, 11) est ouverte au moins une fois à un angle de vilebrequin de 20° avant d'atteindre le point mort inférieur à 20° après avoir atteint le point mort inférieur.

3. Procédé selon la revendication 1 ou la revendication 2, **caractérisé en ce que** la soupape d'admission (4) est fermée dans une plage d'un angle de vilebrequin de 25° à 35° après avoir atteint le point mort supérieur.

4. Procédé selon l'une quelconque des revendications 1 à 3, **caractérisé en ce que**, dans un intervalle de temps entre la fermeture de l'ouverture de sortie (5 ; 11) et la fermeture de la soupape d'admission (4), l'amenée de la vapeur fraîche dans la chambre de cylindre produit une vapeur mixte dont la pression de vapeur mixte correspond approximativement à la pression de vapeur fraîche.

5. Utilisation du procédé selon l'une quelconque des revendications 1 à 4, dans un expanseur à piston d'un circuit de vapeur qui est alimenté en chaleur à partir d'un circuit de refroidissement d'un moteur à combustion interne.

6. Utilisation du procédé selon l'une quelconque des revendications 1 à 4, dans un expanseur à piston d'un circuit de vapeur qui est alimenté en chaleur à partir d'un circuit de refroidissement d'un moteur à combustion interne de véhicule automobile.
